# EUROPÄISCHE PATENTSCHRIFT

(11) **EP 2 033 493 B1**
(45) Veröffentlichungstag und Bekanntmachung des Hinweises auf die Patenterteilung: **11.01.2012**
(21) Anmeldenummer: 07764634.7
(22) Anmeldetag: 13.06.2007
(51) Int. Cl.: H05B 7/101

(54) **WANDUNGSELEMENTE FÜR WASSERGEKÜHLTE, STROMFÜHRENDE ELEKTRODENTRAGARME UND AUS SOLCHEN WANDUNGSELEMENTEN ERSTELLTE ELEKTRODENTRAGARME**
WALL ELEMENTS FOR WATER-COOLED, CURRENT-CONDUCTING ELECTRODE SUPPORT ARMS AND ELECTRODE SUPPORT ARMS PRODUCED FROM SUCH WALL ELEMENTS
ELEMENTS DE PAROI POUR BRAS PORTE-ELECTRODE CONDUCTEURS REFROIDIS PAR EAU ET BRAS PORTE-ELECTRODE REALISES AVEC DE TELS ELEMENTS DE PAROI

(30) Priorität: 13.06.2006 DE 102006027648
(43) Veröffentlichungstag der Anmeldung: 11.03.2009
(73) Patentinhaber: Dung, Arndt, 58093 Hagen (DE)
(72) Erfinder: Dung, Arndt, 58093 Hagen (DE)
(74) Vertreter: Wenzel & Kalkoff
(86) Internationale Anmeldenummer: PCT/EP2007/005198
(87) Internationale Veröffentlichungsnummer: WO 2007/144154

(56) Entgegenhaltungen:
- US-A- 5 471 496

## Beschreibung

Die Erfindung betrifft Wandungselemente für wassergekühlte, stromführende Elektrodentragarme und aus solchen Wandungselementen erstellte Elektrodentragarme.

Tragarme für die Elektroden von Lichtbogenöfen erfordern der hohen sich beim Schmelzprozeß einstellenden Temperaturen wegen zumindest im ofengefäßnahem Bereich der Wasserkühlung. Vorgeschlagen worden ist in diesem Zusammenhang in zurückliegender Zeit den als Hohlkörper ausgelegten Elektrodentragarm selbst mit Kühlwasser zu beaufschlagen, des weiteren dann auch, dem als Hohlkörper ausgelegten Elektrodentragarm Kühlwasser führende, den Tragarm durchsetzende Rohre zuzuordnen (EP 0 0661 612 B1, US 3,602,624, US 3,686,421). Aus der unmittelbaren Beaufschlagung des Inneren des-als Hohlkörper ausgelegten Elektrodentragarms mit Kühlwasser resultiert, unter Berücksichtigung dessen, daß der Tragarm eine hinreichende Knickfestigkeit aufweisen muß, das Erfordernis einer dem Rechnung tragenden Dimensionierung der Wandungsstärke des Tragarms. Die in aller Regel dann auch vorgesehene Kühlung des Elektrodenspannbügels sowie der Kontaktbacke erfordert hierbei die eigenständige Zuführung von Kühlwasser zum Elektrodenspannbügel und zur Kontaktbacke durch dem Elektrodentragarm zugeordnete Rohre für die Zu- und Ableitung des Kühlwassers zum Elektrodenspannbügel und zur Kontaktbacke. Vorgeschlagen worden ist in jüngerer Zeit dann auch schon, für die Kühlwasserführung stranggepreßte, den Elektrodentragarm ausbildende Wandungselemente mit Bohrungen für die Kühlwasserzirkulation zu versehen (EP 0 594 272 B2). Damit entfallen den Elektrodentragarm durchsetzende bzw. mit dem Tragarm zusammengefaßte gesonderte Rohrleitungssysteme. Als nachteilig erweist sich hierbei allerdings die aufwendige Erstellung der stranggepreßten Wandungselemente mit darin ausgebildeten, geschlossenen Kanälen für den Kühlwasserkreislauf. Kostenträchtig erweist sich bei dieser Lösung dann auch, daß es für die Erstellung von Wandungselementen mit voneinander abweichenden Abmessungen und/oder abweichenden Querschnitten der sie durchsetzenden Kühlwasserkanäle gesonderter Werkzeuge bedarf.

Ausgehend vom aktuellen Stand der Technik liegt der Erfindung die Aufgabe zugrunde, ein in Elektrodentragarme ausbildenden Wandungselementen integriertes Kühlsystem kostengünstiger zu konzipieren, das dann auch größere Spielräume hinsichtlich der Querschnitte sowohl der Wandungselemente als auch der Kühlwasserkanäle zuläßt.

Die Aufgabe wird mit Wandungselementen für wassergekühlte, stromführend Elektrodentragarme gelöst, die erfindungsgemäß aus einem aus elektrisch leitendem Metall bestehenden Flachprofil besteht, in das auf der die Außenseite des Elektrodentragarms bildenden Flachseite mindestens ein sich über die Länge der Profils erstreckender Rücksprung eingearbeitet ist, der außen- und stirnseitig mit dem Flachprofil durch Verschweißung zusammengefaßten, einen geschlossenen Kühlkanal ergebenden Abdeckungen mit jeweils mindestens einem Zugang und mindestens einem Abgang für das den Kühlkanal durchströmende Kühlwasser versehen ist.

Ausgestaltungen des erfindungsgemäßen Wandungselements ergeben sich aus den Unteransprüchen 2 bis 7. Die Unteransprüche 8 bis 11 heben auf aus den erfindungsgemäßen Wandungselementen erstellbare Elektrodentragarme ab.

Für die Fertigung der erfindungsgemäßen Wandungselemente bedarf es keines Spezialwerkzeugs. Das Elektrodentragarme herstellende Unternehmen kann unter Einsatz ihm ohnehin zur Verfügung stehender Standard-Werkzeuge, wie Sägen, Fräsen, Schweißgeräte und Bohrgeräte, die Bestandteile der erfindungsgemäßen Wandungselemente, nämlich das den Rücksprung aufweisende Wandungselement und dessen den Kühlkanal ausbildende Abdeckung, aus kostengünstig beziehbaren Endlosmaterial erstellen und die Bestandteile der Wandungselemente dann auch zusammenfassen, aus denen an Ort und Stelle anschließend der Elektrodentragarm zusammengesetzt wird. Als vorteilhaft erweist sich hierbei dann auch, daß sich zwecks Anpaßparkeit an den speziellen Einsatzfall Wandungselemente voneinander abweichender Breite und Länge, dann auch Wandungselemente mit voneinander abweichenden Kühlkanalquerschnitten ohne weiteres mit den zur Verfügung stehenden Werkzeugen erstellen lassen. Aus erfindungsgemäßen Wandungselementen erstellten Elektrodentragarmen resultiert dann auch die erwünschte Gewichtsreduzierung solcher Elektrodentragarme.

In der Zeichnung ist die Erfindung anhand eines Ausführunesbeispiets weitergehend erläutert. Es zeigen:
- Figuren 1a und 1b: die schematische Darstellung einer Lichtbogen-Schmelzanlage,
- Figur 2a: das zugeschnittene Ausgangsmaterial für die Seitenwandungen des Elektrodentragarms, im Querschnitt,
- Figur 2b: eine der Figur 2a entsprechende Darstellung mit in den Grundkörper des Wandungselements eingefrästen Rücksprüngen,
- Figur 2c: das komplettierte erfindungsgemäße Wandungselement,
- Figur 3a: das zugeschnittene Ausgangsmaterial für das untere und das obere Wandungselement des Elektrodentragarms, im Querschnitt,
- Figur 3b: eine der Figur 3a entsprechende Darstellung mit in den Grundkörper eingefrästem Rücksprung,
- Figur 3c: das komplettierte Wandungselement,
- Figur 4: einen ofengefäßnahen Querschnitt durch einen aus erfindungsgemäßen Wandungselementen erstellten Elektrodentragarm,
- Figur 5: einen der Figur 4 entsprechenden, ofengefäßfemeren Querschnitt durch den Elektrodentragarm.

In der in den Figuren 1a und 1b in schematischer Weise dargestellten Elektroschmelzanlage ist mit 11 das Ofengefäß bezeichnet, in dem in der Regel eingesetzter Schrott unter der Einwirkung der in das Ofengefäß abgesenkten Elektroden 12, 12', 12" eingeschmolzen wird. Die Elektroden 12, 12' 12" sind am freien Ende der Elektrodentragarme 13, 13', 13" eingespannt (131), sie werden entsprechend dem fortschreitenden Abbrand während der Einschmelzprozesse abgesenkt und nach fortgeschrittenem Abbrand ausgewechselt. Sowohl für die Entleerung des Ofengefäßes 11 nach abgeschlossenem Schmelzprozeß, in der Regel durch Kippen des Ofengefäßes 11, als auch für das Auswechseln der Elektroden bedarf es sowohl des Senkens und Hebens der Elektroden 12, 12', 12", dann auch des Herausverschwenkens der Elektroden aus dem unmittelbaren Bereich des Ofengefäßes 11. Hierfür sind die Elektrodentragarme 13, 13', 13" an einer Tragarmsäule 14 im Sinne des Doppelpfeiles A senk- und hebbar sowie im Sinne des Doppelpfeiles B in der Horizontalen verschwenkbar gelagert. Die Elektrodentragarme 13, 13', 13" und die am freien Ende der Elektrodentragarme befindlichen Spannbügel 131 für die Elektroden 12, 12', 12" erfordern im Hinblick auf die im Umfeld des Ofengefäßes 11 während des Schmelzprozesses auftretenden hohen Temperaturen eine intensive Kühlung, in der Regel durch den Tragarmen und den Spannbügeln zugeführtes Kühlwasser.

Aus Endlosmaterial zugeschnittene Bestandteile der erfindungsgemäßen Wandungselemente für Elektrodentragarme sind in den Figuren 2a uns 3a dargestellt. Es handelt sich dabei um die die breiteren Seitenwandungen ausbildenden Grundkörper 22 und die eine geringere Breite aufweisenden, die untere und die obere Wandung der Elektrodentragarme ausbildenden Grundkörper 32 sowie die die Wandungselemente komplettierenden Abdeckungen geringerer Stärke 23, 23' bzw. 33. Den Figuren 2b bzw. 3b sind die Grundkörper 22 bzw. 32 der Wandungselemente 21 und 31 mit darin eingefrästen Rücksprüngen 24 bzw. 34 zu entnehmen. Die Figuren 2c und 3c zeigen die komplettierten Wandungselemente 21 und 31 mit den darin ausgebildeten Kühlwasserkanälen 27, 27' bzw. 37. Die bleibende Zusammenfassung der Abdeckungen 23 mit dem Grundkörper 21 des Wandungselements 21 durch eingesenkte (25) Schweißnähte 26 ist in Figur 2c wiedergegeben. In entsprechender Weise sind die Bestandteile des aus Figur 3c zu entnehmenden Wandungselements 31 bleibend zusammengefaßt (36). Im erforderlichen Umfang weisen die Abdeckungen 23, 23' bzw. 33 strichpunktiert angedeutete Bohrungen 28 bzw. 38 zum Anschluß von Zu-, Ab- und Überleitungen zum Elektrodenspannbügel sowie zur Kontaktbacke für das die Kühlkanäle 27, 27' bzw. 37 durchströmende Wasser auf.

In dem in Figur 4 wiedergegebenen ofennahen Querschnitt durch einen aus erfindungsgemäßen Wandungselementen erstellten Elektrodentragarm 41 sind mit 42, 42' die die Seitenwandungen des Elektrodentragarms bildenden Wandungselemente bezeichnet und mit 43, 43' die die Unter- und die Oberseite des Elektrodentragarms bildenden Wandungselemente. Die in den Seitenwandungen 42, 42' ausgebildeten Kühlkanäle 44..., 44"' werden vom sowohl den Elektrodentragarm als auch den Elektrodenspannbügel beaufschlagenden Kühlwasser durchströmt. Die Zu- und Ableitung des Kühlwassers zum bzw. vom nicht dargestellten Elektrodenspannbügel ist durch die Pfeilfolge C - C' angedeutet. Im speziellen Fall werden die Seitenwandungen 42, 42' und die die Unterseite und die Oberseite des Elektrodentragarms bildenden Wandungselementen 43, 43' sowie der Elektrodenspannbügel und die Kontaktbacke eigenständig mit Kühlwassers beaufschlagt. Die Kühlwasserbeauschlagungen können aber auch gemeinsam über entsprechende, von in den Kühlkanälen der Seitenwandungen ausgebildeten Verzweigungen zusammengefaßt sein. Mit 46, 46' sind die ofenseitigen Anschlüsse für den Kühlwasserkreislauf im Elektrodenspannbügel bezeichnet, die an den Kühlkanälen 44', 44" in den Seitenwandungen 42, 42' liegen. Anschlüsse für Verzweigungen von einen mit einem weiteren mehrerer Abschnitte der sich über die Länge der Seitenwandungen erstreckenden in Abschnitte unterteilten Kühlkanäle 44..., 44"' sind mit 47, 47' bezeichnet. Bei dem Bereich, dem die Bezugsziffer 49 zugeschrieben ist, handelt es sich um den zusetzbaren Revisionsbereich des Elektrodentragarms.

Figur 5 ist die Aussteifung des Elektrodentragarms durch in ihn eingefügte Zwischenwände 48 zu entnehmen, die aus Gründen der Gewichtsreduzierung mit Aussparungen 48' versehen sind. Die Auslegung der Wandungsstärken des Elektrodentragarms hängt vom speziellen Einsatzfall ab, dann auch die Auslegung der Kühlkanalquerschnitte.

Die vorrangige Kühlung des Elektrodentragarms über die in den Tragarmwandungen ausgebildeten Kühlkanäle schließt die Kühlung des an den Ofen angrenzenden Bereichs des Elektrodentragarms durch die Zuführung von Kühlwasser in ofennahe abgeschottete Bereiche nicht aus. Der Kühlwasserkreislauf ergibt sich auch hierbei wieder durch von den Kühlwasser führenden Kanälen in Wandungen des Elektrodentragarms ausgehenden Zu- und Abgängen.

### Bezugsziffernliste

- 11: Ofengefäß
- 12, 12', 12": Elektroden
- 13, 13', 13": Elektrodentragarme
- 131: Einspannungen, Spannbügel
- 14: Tragarmsäule
- 21: Wandungselement größerer Breite
- 22: Grundkörper
- 23: Abdeckung
- 24: Rücksprung
- 25: Einsenkung
- 26: Schweißnähte
- 27, 27': Kühlkanäle
- 28: Bohrungen
- 31: Wandungselement geringerer Breite
- 32: Grundkörper
- 33: Abdeckung
- 34: Rücksprung
- 36: Schweißnaht
- 37: Kühlkanal
- 38: Bohrungen
- 41: Elektrodentragarm
- 42, 42': Seitenwandungen,
- 43, 43': Wandungen bodenseitig und über Kopf
- 44..., 44"': Kühlkanäle
- 45: Schweißnähte
- 46, 46': ofenseitige Anschlüsse
- 47, 47': zusätzliche Anschlüsse
- 48: Zwischenwände
- 48': Aussparungen
- 49: Revisionsbereich

- A: Tragarmhub
- B: Tragarmverschwenkung
- C: Kühlwasservorlauf
- C': Kühlwasserrücktauf

## Patentansprüche

1. Wandungselement für einen wassergekühlten, stromführenden Elektrodentragarm, das aus einem aus elektrisch leitendem Metall bestehenden Flachprofil (z.B. 22) besteht,
**dadurch gekennzeichnet, dass**
in das Flachprofil (z.B. 22) auf der die Außenseite des Elektrodentragarms bildenden Seite mindestens ein sich über die Länge der Profils erstreckender Rücksprung (z.B. 24) eingearbeitet ist, der außen- und stirnseitig mit einer mit dem Flachprofil (22) durch Verschweißung (z.B. 26) zusammengefassten, einen geschlossenen Kühlkanal (z.B. 27) ergebenden Abdeckung (z.B. 23) mit jeweils mindestens einem Zugang und mindestens einem Abgang (z.B. 28) für das den Kanal (27) durchströmende Kühlwasser versehen ist.

2. Wandungselement nach Anspruch 1, **dadurch gekennzeichnet, dass** es aus Aluminium oder einer Aluminiumlegierung besteht.

3. Wandungselement nach Anspruch 1 oder Anspruch 2, **dadurch gekennzeichnet, dass** die Abdeckung (23) eine plane Außenwandung des Elektrodentragarms ergebend, sich in im Randbereich des Rücksprungs (24) ausgebildete Einsenkungen (25) einfüg.

4. Wandungselement nach den Ansprüchen 1 bis 3, **gekennzeichnet durch** dem Querschnitt des Elektrodentragarms angepasste Breiten.

5. Wandungselement nach den Ansprüchen 1 bis 4, **gekennzeichnet durch** eine Materialstärke des Wandungselements in der Größenordnung von 20 bis 70 mm.

6. Wandungselement nach den Ansprüchen 1 bis 5, **gekennzeichnet durch** eine Mehrzahl von sich im Abstand voneinander über die Länge des Wandungselementes (z.B. 21) erstreckenden Kühlkanälen (27, 27').

7. Wandungselement nach den Ansprüchen 1 bis 6, **dadurch gekennzeichnet, dass** im Bereich des das freie Ende des Elektrodentragarms bildenden Bereichs des Wandungselements Anschlüsse für die Kühlwasserbeaufschlagung des am Tragarm anzusetzenden Elektrodenspannbügels ausgebildet sind.

8. Aus Wandungselementen nach einem oder mehreren Ansprüche 1 bis 7 ausgebildeter wassergekühlter, stromführender, kastenförmiger Elektrodentragarm, **gekennzeichnet durch** im Innern des Elektrodentragarms in Abständen eingefügte, sich an den Wandungselementen abstützende Stabilisierungsstege.

9. Elektrodentragarm nach Anspruch 8, **gekennzeichnet durch** in den Elektrodentragarm (41) im Abstand eingefügte, sich an den Wandungselementen des Elektrodentragarms abstützende, den Tragarm stabilisierende Zwischenwände (48).

10. Elektrodentragarm nach Anspruch 9, **dadurch gekennzeichnet, dass** die Zwischenwände (48) mit einer rahmenbildenden Aussparung (48') versehen sind.

11. Elektrodentragarm nach den Ansprüchen 8 bis 10, **dadurch gekennzeichnet, dass** die stoßenden, den Elektrodentragarm ausbildenden Wandungselemente im Stoßbereich durch eingesenkte Schweißnähte (45) zusammengefasst sind.

## Claims

1. Wall element for a water-cooled, current-conducting electrode support arm, the wall element comprising a flat profile (22, e.g.) made of an electrically conductive metal,
**characterized in that**
the flat profile (22, e.g.) incorporates at least one recess (24, e.g.) on the side forming the outside of the electrode support arm, the recess extending over the length of the profile and being provided on the outer and end face sides with a cover (23, e.g.) which is combined with the flat profile (22) by welding (26, e.g.) and which results in a closed cooling channel (27, e.g.), and which in each case has at least one inlet and at least one outlet (28, e.g.) for the cooling water flowing through the channel (27).

2. Wall element according to claim 1, **characterized in that** the wall element is made of aluminium or an aluminium alloy.

3. Wall element according to claim 1 or claim 2, **characterized in that** the cover (23) results in a flat outside wall of the electrode support arm and is inserted in depressions (25) formed in the boundary region of the recess (24).

4. Wall element according to claims 1 to 3, **characterized by** widths which are matched to the cross section of the electrode support arm.

5. Wall element according to claims 1 to 4, **characterized by** a material thickness of the wall element in the range of 20 to 70 mm.

6. Wall element according to claims 1 to 5, **characterized by** a plurality of cooling channels (27, 27') extending at a distance from one another over the length of the wall element (21, e.g.).

7. Wall element according to claims 1 to 6, **characterized in that** connections for the impingement of cooling water on the electrode tension bracket to be mounted on the support arm are provided in the region of the area of the wall element which forms the free end of the electrode support arm.

8. Water-cooled, current-conducting, box-shaped electrode support arm formed from wall elements according to one or more of claims 1 to 7, **characterized by** stabilizing webs which are inserted at a distance from one another inside the electrode support arm and which are supported on the wall elements.

9. Electrode support arm according to claim 8, **characterized by** partitions (48) which are inserted into the electrode support arm (41) at a distance from one another and are supported on the wall elements of the electrode support arm, and which stabilize the support arm.

10. Electrode support arm according to claim 9, **characterized in that** the partitions (48) are provided with a cutout (48') which forms a frame.

11. Electrode support arm according to claims 8 to 10, **characterized in that** the abutting wall elements which form the electrode support arm are joined together in the abutment region by means of indented welding seams (45).

## Revendications

1. Elément de paroi pour un bras porte-électrode conducteur refroidi par eau, l'élément de paroi étant formé d'un profil plat (par ex. 22) en métal conducteur,
**caractérisé en ce que**
dans le profil plat (par ex. 22) sur la face formant la face externe du bras porte-électrode est inséré au moins un retrait (par ex. 24) s'étirant sur la longueur du profil, lequel retrait est muni sur la face externe et frontale d'un revêtement (par ex. 23) relié au profil plat (22) par soudure (par ex. 26), produisant un canal de refroidissement fermé (par ex. 27), avec respectivement au moins un accès et au moins une sortie (par ex. 28) pour l'eau de refroidissement parcourant le canal (27).

2. Elément de paroi selon la revendication 1, **caractérisé en ce qu'**il est en aluminium ou en alliage d'aluminium.

3. Elément de paroi selon la revendication 1 ou la revendication 2, **caractérisé en ce que** le revêtement (23) qui fournit une paroi externe plane du bras porte-électrode s'insère dans des cavités (25) formées dans la zone marginale du retrait (24).

4. Elément de paroi selon les revendications 1 à 3, **caractérisé par** des largeurs adaptées à la section transversale du bras porte-électrode.

5. Elément de paroi selon les revendications 1 à 4, **caractérisé par** une épaisseur de matériau de l'élément de paroi de l'ordre de grandeur de 20 à 70 mm.

6. Elément de paroi selon les revendications 1 à 5, **caractérisé par** une pluralité de canaux de refroidissement (27, 27') s'étendant à distance les uns des autres sur la longueur de l'élément de paroi (par ex. 21).

7. Elément de paroi selon les revendications 1 à 6, **caractérisé en ce que** des raccords pour l'alimentation en eau froide de l'étrier de tension d'électrode à poser sur le bras porte-électrode sont réalisés dans la zone de la partie d'élément de paroi formant l'extrémité libre du bras porte-électrode.

8. Bras porte-électrode en forme de coffret, conducteur, refroidi par eau réalisé à partir des éléments de paroi selon une ou plusieurs des revendications 1 à 7, **caractérisé par** des nervures de stabilisation en appui sur les éléments de paroi introduites à intervalles à l'intérieur du bras porte-électrode.

9. Bras porte-électrode selon la revendication 8, **caractérisé par** des parois intermédiaires (48) stabilisant le bras porte-électrode en appui sur les éléments de paroi du bras porte-électrode et introduits à distance dans le bras porte-électrode (41).

10. Bras porte-électrode selon la revendication 9, **caractérisé en ce que** les parois intermédiaires (48) sont munies d'un évidement (48') en forme de cadre.

11. Bras porte-électrode selon les revendications 8 à 10, **caractérisé en ce que** les éléments de paroi percutants formant le bras porte-électrode sont réunis dans la zone de secousses par des soudures enfoncées (45).
